# EUROPÄISCHE PATENTSCHRIFT

(11) **EP 1 522 670 B1**
(45) Veröffentlichungstag und Bekanntmachung des Hinweises auf die Patenterteilung: **20.05.2009**
(21) Anmeldenummer: 04017771.9
(22) Anmeldetag: 27.07.2004
(51) Int. Cl.: E06B 3/667

(54) **Winkelverbinder für Doppelfenster-Rahmenhohlprofile**
Corner connector for hollow double glazing frame section members
Raccord d'angle pour profilés d'encadrement creux de doubles vitrages

(30) Priorität: 06.10.2003 DE 10346305
(43) Veröffentlichungstag der Anmeldung: 13.04.2005
(73) Patentinhaber: Max Kronenberg und Ralf M. Kronenberg GbR, D-42781 Haan/Rhld (DE)
(72) Erfinder: Stelzer, Robert, 87600 Kaufbeuern (DE); Birke, Karl, 87640 Bissenhofen (DE)
(74) Vertreter: Ernicke, Klaus Stefan

(56) Entgegenhaltungen:
- DE-A1- 2 307 595
- DE-C1- 19 714 557
- US-A- 5 154 531

## Beschreibung

Die Erfindung bezieht sich auf einen Winkelverbinder gemäss des Oberbegriffs des Hauptanspruchs.

Ein solcher Winkelverbinder ist zum Beispiel aus der DE 8509217 U bekannt. Außerdem sind auch Kreuzverbinder mit Klemmzungen z.B. aus der DE 197 14 557 C bekannt

Aus dem Stand der Technik ist es generell bekannt, Rahmenhohlprofile oder hohle Abstandsprofile zu verwenden, um Mehrscheiben-Isoliergläser oder Doppelfenster herzustellen. Dabei wird das Rahmenhohlprofil abgelängt und mittels der Winkelverbinder zu einem Rahmen geformt, auf welchen dann vorderseitig und rückseitig jeweils eine Glasscheibe aufgeklebt wird. Das Rahmenhohlprofil wird mit einem hygroskopischen Mittel gefüllt, um die Luftfeuchtigkeit aus der zwischen den Scheiben eingeschlossenen Luft zu entfernen.

Bei derartigen Winkelverbindern ist es erforderlich, dass diese einfach montierbar sind und zuverlässig in dem Rahmenhohlprofil verankert werden können. Dabei spielt sowohl die Art der Verankerung als auch die Frage der Ermüdung des Kunststoffmaterials eine entscheidende Rolle.

Der Erfindung liegt die Aufgabe zugrunde, einen Winkelverbinder der eingangs genannten Art zu schaffen, welcher bei einfachem Aufbau und einfacher, kostengünstiger Herstellbarkeit gut verankerbar ist und ein hohes Mass an Betriebssicherheit gewährleistet.

Erfindungsgemäss wird die Aufgabe durch die Merkmalskombination des Hauptanspruchs gelöst, die Unteransprüche zeigen weitere vorteilhafte Ausgestaltungen der Erfindung.

Es ist vorgesehen, dass der Abstand zweier benachbarter Lamellen in einem Bereich von 1,5 bis 2,0 mm liegt.

Durch die vorgesehene Beabstandung der einzelnen Lamellen ist bei dem Winkelverbinder eine ausreichend hohe Lamellenzahl realisierbar, um eine sichere Halterung und Verankerung zu gewährleisten.

Weiterhin bietet die erfindungsgemässe Dimensionierung der Abstände der Lamellen die Möglichkeit, den Winkelverbinder, der in das Rahmenhohlprofil eingesteckt wird, zuverlässig mit diesem zu verkrallen. Da die unterschiedlichen Ausgestaltungsformen von Rahmenhohlprofilen an ihrer Innenseite unterschiedlichst ausgestaltete erhabene oder rauhe Bereiche aufweisen, beispielsweise durch Einprägungen, Schweissraupen oder Ähnliches, ist der erfindungsgemässe Winkelverbinder universell für unterschiedlichste Rahmenhohlprofile einsetzbar.

Besonders günstig ist es, wenn der Abstand benachbarter Lamellen 1,75 mm beträgt. Es ist selbstverständlich, dass auch jede Art von Zwischenwerten aus dem oben genannten Bereich zwischen 1,5 und 2,0 mm günstig sein kann, beispielsweise Werte von 1,55, 1,65, 1,85 und 1,95 mm.

Es ist weiterhin vorgesehen, dass die Gesamthöhe des Grundkörpers und der Lamellen grösser ist, als eine zugeordnete Innenhöhe des Hohlprofils. Hierdurch werden die Lamellen beim Einschieben in das Rahmenhohlprofil zwangsweise verformt, wodurch sich die vorgesehene Keilwirkung der Lamellen ergibt. Die Lamellen halten den Winkelverbinder somit nicht durch Reibungskraft, so wie dies bei den aus dem Stand der Technik bekannten Winkelverbindern bekannt ist, sondern durch eine gezielt aufgebrachte Keilwirkung. Hierdurch ist es möglich, die einzelne Lamelle auch mit den Bereichen des Rahmenhohlprofils sicher zu verkeilen, an denen sich nicht zusätzliche Ausprägungen oder Ähnliches befinden. Somit erfolgt eine Verkeilung oder Verkrallung der Lamellen, deren Wirkung insbesondere dann eintritt, wenn eine Ausziehkraft aufgebracht wird. Somit unterscheiden sich die beanspruchten Lamellen von den aus dem Stand der Technik bekannten Ausgestaltungen, bei welchen die Halterung durch Reibung und Anpressen der Lamellen an die Wandung des Rahmenhohlprofils erfolgt.

Um eine sichere Verkrallung der Lamelle zu fördern, ist es besonders vorteilhaft, wenn die freie Kante der Lamelle zur Bildung einer Schneide abgeschrägt ist. Hierdurch erhöht sich die Flächenpressung zwischen der Lamelle und der Innenwandung des Rahmenhohlprofils.

Es ist weiterhin besonders vorteilhaft, wenn die Lamellen so angeordnet sind, dass sie sich nach innen, bezogen auf einen fertigen, aus dem Rahmenhohlprofil hergestellten Rahmen erstrecken. Die Rückseiten der beiden Grundkörper können dann eine sichere Positionierung der beiden Enden der Rahmenhohlprofile gewährleisten, wodurch jede Art von Spiel ausgeschlossen werden kann.

Besonders vorteilhaft ist es, wenn die Einschublänge ca. 24 mm beträgt. Dies bedeutet, dass der Grundkörper im Wesentlichen 24 mm lang ist, sodass eine ausreichend lange Strecke mit den Lamellen besetzt werden kann, sodass eine entsprechend hohe Lamellenzahl vorliegt. Die Einschublänge kann auch 20 bis 30 mm betragen, abhängig von der Dimensionierung des Rahmenhohlprofils.

Der Grundkörper ist bevorzugter Weise an seiner den Lamellen abgewandten Seite mit einer Sägezahn-Riffelung versehen. Diese trägt auch zur Halterung bei und bewirkt eine gute Anlage an dem Rahmenhohlprofil.

Es ist möglich, zwei Grundkörper mittels eines einstückig mit diesen verbundenen Scharnierbereichs schwenkbar miteinander zu verbinden. In einer alternativen Ausgestaltung ist vorgesehen, dass die beiden Grundkörper mittels eines einstückig mit diesem verbundenen Eckbereichs fest miteinander verbunden sind. Hierdurch ergibt sich ein gewünschter 90°-Winkel.

Die beiden oben beschriebenen Ausgestaltungsformen lassen sich sehr einfach dadurch realisieren, dass ein Spritzwerkzeug geringfügig modifiziert wird. Hierdurch ergeben sich sehr günstige Herstellungskosten.

Aus architektonischen Gründen ist es vielfach erforderlich, Sprossenfenster einzubauen. Diese weisen jedoch jeweils gemeinsame grosse Glasscheiben auf, so dass die einzelnen Sprossen nur zur Dekoration eingefügt werden. Mittels des Winkelverbinders ist dies auf besonders einfache Weise möglich. Somit können Kreuzplatten in einfachster Weise aufgerastet werden. Für die Herstellung der Kreuzplatte selbst reicht somit ein relativ einfaches Werkzeug, sodass sich insgesamt die Kosten vermindern.

In einer Weiterbildung ist vorgesehen, dass die Kreuzplatte im Wesentlichen mittig mit einem elastisch über die Oberfläche der Kreuzplatte vorstehenden, einstückig an dieser ausgebildeten Dämpfungsbereich vorgesehen ist. Dieser ist in der ursprünglichen Herstellung erhaben ausgebildet und wird beim Auflegen der Glasscheiben etwas deformiert. Somit kann er Schwingungen der Glasplatte dämpfen und ausgleichen.

Im Folgenden wird die Erfindung anhand von Ausführungsbeispielen in Verbindung mit der Zeichnung beschrieben, wobei die Figuren 1 bis 6 nicht unter den Schutzumfang des Anspruchs 1 fallen. Dabei zeigt:
- Fig. 1: eine perspektivische Ausgestaltungsform eines Winkelverbinders,
- Fig. 2: eine veränderte perspektivische Ansicht des in Fig. 1 gezeigten Winkelverbinders,
- Fig. 3: eine Draufsicht auf den Winkelverbinder gemäss Fig. 1 und 2,
- Fig. 4: eine weitere Ausgestaltungsvariante eines Winkelverbinders analog Fig. 1,
- Fig. 5: eine veränderte perspektivische Darstellung des in Fig. 4 gezeigten Winkelverbinders,
- Fig. 6: eine Draufsicht auf den Winkelverbinder gemäss Fig. 4 und 5,
- Fig. 7: eine Draufsicht auf eine erfindungsgemäss realisierte Kreuzverbindung mit Kreuzplatte,
- Fig. 8: eine perspektivische Teilansicht einer derartigen Kreuzverbindung,
- Fig. 9: eine Schnitt-Seitenansicht eines Ausführungsbeispiels einer Kreuzplatte,
- Fig. 10: eine perspektivische Ansicht eines Ausgestaltungsbeispiels einer Kreuzplatte, und
- Fig. 11: eine perspektivische Darstellung eines Endstücks oder Randanschlussstücks für ein Mittelkreuz unter erfindungsgemässer Ausgestaltung der Lamellen.

Bei den unterschiedlichen Ausgestaltungsbeispielen sind gleiche Teile jeweils mit gleichen Bezugsziffern versehen.

Die gezeigten Winkelverbinder weisen jeweils einen Grundkörper 1 auf, welcher im Wesentlichen rechteckig ist und an seiner Aussenseite mit einer Riffelung 4 versehen ist. Die Dimensionierung des Grundkörpers 1 kann den jeweiligen Rahmenhohlprofilen angepasst werden. Gleiches gilt für Einlaufschrägen, Abrundungen zum erleichterten Einschieben und Ähnliches. Hierzu kann auf den bekannten Stand der Technik verwiesen werden.

An seiner zum Innenraum eines durch Rahmenhohlprofile gebildeten Rahmens weisenden Seite sind erfindungsgemäss eine Vielzahl von Lamellen 2 vorgesehen, welche sich im rechten Winkel zu dem Grundkörper 1 erstrecken. Die Lamellen weisen, wie beispielsweise in Fig. 6 gezeigt, einen gegenseitigen Abstand A auf, welcher 1,5 bis 2,0 mm, bevorzugter Weise 1,75 mm beträgt.

Wie insbesondere aus den Fig. 3 und 6 ersichtlich ist, ist das freie Ende jeder Lamelle 2 abgeschrägt, sodass sich eine Schneide 3 ergibt. Diese ist in den gezeigten Beispielen gegen die Einschubrichtung gerichtet, sie kann auch in anderer Orientierung vorgesehen sein.

Die Fig. 4 bis 6 zeigen eine Ausgestaltungsvariante, bei welcher die beiden Grundkörper 1 einstückig mittels eines Scharnierbereichs 5 verbunden sind. Hierdurch ergibt sich die Möglichkeit, auch andere Orientierungen als 90°-Winkel vorzusehen.

Die Fig. 1 bis 3 zeigen ein Beispiel, bei welchem die beiden Grundkörper 1 einstückig mit einem Eckbereich 6 verbunden sind, welcher eine 90°-Orientierung ermöglicht.

In den Fig. 7 und 8 ist ein Ausführungsbeispiel dargestellt, bei welchem auf die Eckbereiche 6 eine Kreuzplatte 7 aufgesetzt (geklickt oder aufgepresst) ist. Hierzu weist die Kreuzplatte 7 geeignete Vorsprünge oder Nuten auf. Die Detail-Konstruktion ist jeweils den Anforderungen anpassbar.

Es können somit auf einfachste Weise Mittelkreuze realisiert werden, ohne dass hierzu zusätzliche Verbinder oder Ähnliches gefertigt werden müssten.

Um ein Klappern im Bereich dieser Mittelkreuze zu vermeiden, weist die Dämpfungsplatte 7 erfindungsgemäss einen Dämpfungsbereich 8 auf (siehe Fig. 9), welcher einstückig mit dieser ausgebildet ist und sich in ihrem Zentrum über die freie Oberfläche erstreckt, so wie dies in Fig. 9 gezeigt ist. Mittels einzelner zick-zackförmiger Schenkel 9 kann der Dämpfungsbereich 8 mit der Kreuzplatte 7 verbunden sein, so wie dies in Fig. 10 gezeigt ist. Es ist jedoch auch möglich, ununterbrochene konzentrische Ringe zu formen, so wie dies die Draufsicht der Fig. 7 zeigt.

Um eine sichere Halterung der Grundkörper 1 in dem jeweiligen Rahmenhohlprofil zu gewährleisten, ist es bevorzugt, wenn die Gesamthöhe des Grundkörpers 1 sowie der Lamellen 2, so wie dies in Fig. 6 gezeigt ist, grösser ist, als die Höhe des Rahmenhohlprofils, bevorzugter Weise ist die Gesamthöhe H um 0,2 mm grösser, als die lichte Höhe des Rahmenhohlprofils.

Die Fig. 11 zeigt eine Ausgestaltungsform eines Endstücks für ein Mittelkreuz. An einer Basisplatte 11 sind zwei Grundkörper 1 mit erfindungsgemäss ausgestalteten Lamellen 2 einstückig vorgesehen, deren Abstand der Anordnung gemäss der Fig. 6 und 7 entspricht. Zwischen den beiden Grundkörpern 1 ist ein Befestigungsblock 12 an der Befestigungsplatte 11 gelagert, welcher kammerartig oder wabenförmig ausgebildet ist. Eine zentrische Waben- oder Kammerreihe dient der Durchführung einer Befestigungsschraube, sodass insgesamt ein zentrischer Kanal gebildet wird, welcher die Schraube führt und zu einer exakten Verankerung der Schraube dient. Es versteht sich, dass das Endstück 10 auch angeschossen werden kann, so dass keine Schraubverbindung erforderlich ist.

Die Erfindung ist nicht auf die gezeigten Ausführungsbeispiele beschränkt, vielmehr ergeben sich im Rahmen der Erfindung vielfältige Abwandlungs- und Modifikationsmöglichkeiten.

### Bezugszeichenliste

- 1: Grundkörper
- 2: Lamelle
- 3: Schneide
- 4: Riffelung
- 5: Scharnierbereich
- 6: Eckbereich
- 7: Kreuzplatte
- 8: Dämpfungsbereich
- 9: Schenkel
- 10: Endstück
- 11: Befestigungsplatte
- 12: Befestigungsblock
- A: Abstand
- H: Gesamthöhe

## Patentansprüche

1. Winkelverbinder für Doppelfenster-Rahmenhohlprofile oder Sprossen von Sprossenfenstern mit einem einen Schenkel bildenden Grundkörper (1), wobei der Grundkörper (1) nur an einer Seite mehrere von diesem abstehende streifenförmige Lamellen (2) aufweist, **dadurch gekennzeichnet, dass** der Abstand (A) zweier benachbarter Lamellen (2) in einem Bereich von 1,5 bis 2,0 mm liegt, wobei der Grundkörper (1) an einem vom Winkelverbinder gebildeten Mittelkreuz angeordnet ist.

2. Winkelverbinder nach Anspruch 1, **dadurch gekennzeichnet, dass** der Abstand (A) zweier benachbarter Lamellen (2) 1,75 mm beträgt.

3. Winkelverbinder nach Anspruch 1 oder 2, **dadurch gekennzeichnet, dass** die Gesamthöhe (H) des Grundkörpers (1) und der Lamellen (2) grösser ist, als eine zuzuordnende Innenhöhe eines Rahmenhohlprofils oder einer Sprosse.

4. Winkelverbinder nach Anspruch 3, **dadurch gekennzeichnet, dass** die Gesamthöhe (H) um 0,2 mm grösser ist.

5. Winkelverbinder nach einem der Ansprüche 1 bis 4, **dadurch gekennzeichnet, dass** die freie Kante der Lamelle (2) zur Bildung einer Schneide (3) abgeschrägt ist.

6. Winkelverbinder nach einem Anspruch 1 bis 5, **dadurch gekennzeichnet, dass** der Grundkörper (1) an seiner den Lamellen (2) abgewandten Seite mit einer sägezahnartigen Riffelung (4) versehen ist.

7. Winkelverbinder nach einem der Ansprüche 1 bis 6, **dadurch gekennzeichnet, dass** mehrere Grundkörper (1) mittels eines einstückig mit diesem verbundenen Scharnierbereichs (5) schwenkbar miteinander verbunden sind.

8. Winkelverbinder nach einem der Ansprüche 1 bis 6, **dadurch gekennzeichnet, dass** mehrere Grundkörper (1) mittels eines einstückig mit diesen verbundenen Eckbereichs (6) fest miteinander verbunden sind.

9. Winkelverbinder nach einem der Ansprüche 1 bis 8, **dadurch gekennzeichnet, dass** das Mittelkreuz eine Dämpfungsplatte (7) mit einem Dämpfungsbereich (8) aufweist.

10. Winkelverbinder mit Doppelfenster-Rahmenhohlprofil oder mit Sprosse von Sprossenfenstern, wobei der Winkelverbinder einen einen Schenkel bildenden Grundkörper (1) aufweist, wobei der Grundkörper (1) nur an einer Seite mehrere von diesem abstehende streifenförmige Lamellen (2) aufweist, **dadurch gekennzeichnet, dass** der Abstand (A) zweier benachbarter Lamellen (2) in einem Bereich von 1,5 bis 2,0 mm beträgt, wobei der Grundkörper (1) an einem vom Winkelverbinder gebildeten Mittelkreuz angeordnet ist.

## Claims

1. Angle connector for double window hollow frame profiles or glazing bars of glazing bar windows, comprising a leg-forming basic body (1), wherein the basic body (1) is provided only on one side with a plurality of strip-like lamellae (2) which project therefrom, **characterized in that** the distance (A) between two adjacent lamellae (2) lies in a range from 1.5 to 2.0 mm, wherein the basic body (1) is arranged on a centre cross formed by the angle connector.

2. Angle connector according to Claim 1, **characterized in that** the distance (A) between two adjacent lamellae (2) is 1.75 mm.

3. Angle connector according to Claim 1 or 2, **characterized in that** the overall height (H) of the basic body (1) and the lamellae (2) is larger than an internal height, which is to be assigned, of a hollow frame profile or of a glazing bar.

4. Angle connector according to Claim 3, **characterized in that** the overall height (H) is larger by 0.2 mm.

5. Angle connector according to one of Claims 1 to 4, **characterized in that** the free edge of the lamella (2) is bevelled to form a knife edge (3).

6. Angle connector according to one of Claims 1 to 5, **characterized in that** the basic body (1) is provided with a sawtooth-like serration (4) on its side facing away from the lamellae (2).

7. Angle connector according to one of Claims 1 to 6, **characterized in that** a plurality of basic bodies (1) are pivotably interconnected by means of a hinge region (5) connected thereto in one piece.

8. Angle connector according to one of Claims 1 to 6, **characterized in that** a plurality of basic bodies (1) are fixedly interconnected by means of a corner region (6) connected thereto in one piece.

9. Angle connector according to one of Claims 1 to 8, **characterized in that** the centre cross comprises a damping plate (7) with a damping region (8).

10. Angle connector with a double window hollow frame profile or with a glazing bar of glazing bar windows, wherein the angle connector has a leg-forming basic body (1), wherein the basic body (1) is provided only on one side with a plurality of strip-like lamellae (2) which project therefrom, **characterized in that** the distance (A) between two adjacent lamellae (2) is in a range from 1.5 to 2.0 mm, wherein the basic body (1) is arranged on a centre cross formed by the angle connector.

## Revendications

1. Raccord d'angle pour profilés d'encadrement creux de doubles vitrages ou meneaux de fenêtres à meneaux avec un corps de base (1) formant une branche, dans lequel le corps de base (1) ne présente que sur un seul côté plusieurs lamelles (2) en forme de bandes dressées sur celui-ci, **caractérisé en ce que** la distance (A) de deux lamelles voisines (2) se situe dans une plage de 1,5 à 2,0 mm, dans lequel le corps de base (1) est disposé sur un croisillon central formé par le raccord d'angle.

2. Raccord d'angle selon la revendication 1, **caractérisé en ce que** la distance (A) de deux lamelles voisines (2) vaut 1,75 mm.

3. Raccord d'angle selon la revendication 1 ou 2, **caractérisé en ce que** la hauteur totale (H) du corps de base (1) et des lamelles (2) est plus grande qu'une hauteur intérieure d'un profilé d'encadrement ou d'un meneau à associer.

4. Raccord d'angle selon la revendication 3, **caractérisé en ce que** la hauteur totale (H) est plus grande de 0,2 mm.

5. Raccord d'angle selon l'une quelconque des revendications 1 à 4, **caractérisé en ce que** l'arête libre des lamelles (2) est chanfreinée pour former un tranchant (3).

6. Raccord d'angle selon l'une quelconque des revendications 1 à 5, **caractérisé en ce que** le corps de base (1) est pourvu d'un striage en dents de scie (4) sur son côté opposé aux lamelles (2).

7. Raccord d'angle selon l'une quelconque des revendications 1 à 6, **caractérisé en ce que** plusieurs corps de base (1) sont reliés de façon pivotante l'un à l'autre au moyen d'une zone de charnière (5) reliée d'une seule pièce à celui-ci.

8. Raccord d'angle selon l'une quelconque des revendications 1 à 6, **caractérisé en ce que** plusieurs corps de base (1) sont reliés de façon fixe l'un à l'autre au moyen d'une zone d'angle (6) reliée d'une seule pièce à celui-ci.

9. Raccord d'angle selon l'une quelconque des revendications 1 à 8, **caractérisé en ce que** le croisillon central présente une plaque d'amortissement (7) avec une zone d'amortissement (8).

10. Raccord d'angle avec un profilé d'encadrement creux de doubles vitrages ou avec un meneau de fenêtres à meneaux, dans lequel le raccord d'angle présente un corps de base (1) formant une branche, dans lequel le corps de base (1) ne présente que sur un seul côté plusieurs lamelles (2) en forme de bandes dressées sur celui-ci, **caractérisé en ce que** la distance (A) de deux lamelles voisines (2) se situe dans une plage de 1,5 à 2,0 mm, dans lequel le corps de base (1) est disposé sur un croisillon central formé par le raccord d'angle.
